# EUROPÄISCHE PATENTSCHRIFT

(11) **EP 2 238 577 B1**
(45) Veröffentlichungstag und Bekanntmachung des Hinweises auf die Patenterteilung: **27.03.2013**
(21) Anmeldenummer: 09704074.5
(22) Anmeldetag: 23.01.2009
(51) Int. Cl.: G07C 9/00, G07C 9/02

(54) **ZUGANGSKONTROLLVORRICHTUNG**
ACCESS CONTROL DEVICE
DISPOSITIF DE CONTRÔLE D'ACCÈS

(30) Priorität: 24.01.2008 DE 102008005770; 31.03.2008 DE 102008016516
(43) Veröffentlichungstag der Anmeldung: 13.10.2010
(73) Patentinhaber: Kaba Gallenschütz GmbH, 77815 Bühl (DE)
(72) Erfinder: SCHORN, Josef, 77815 Bühl/Neusatz (DE)
(74) Vertreter: Geitz Truckenmüller Lucht
(86) Internationale Anmeldenummer: PCT/DE2009/075001
(87) Internationale Veröffentlichungsnummer: WO 2009/092375

(56) Entgegenhaltungen:
- EP-A- 1 102 216
- WO-A-03/088157
- FR-A- 2 895 122

## Beschreibung

Die Erfindung betrifft eine Zugangskontrollvorrichtung mit wenigstens einem den Zugang zu einem gesicherten Bereich, einem Gebäude oder einem Gelände freigebenden oder sperrenden Zugangkontrollelement, insbesondere mit einer Drehsperre, einem Drehkreuz, einer Drehflügeltür, Kamera oder Sperrschranke, sowie wenigstens einer Leseeinrichtung zur Überprüfung wenigstens eines die Zugangsberechtigung dokumentierenden Legitimationsmerkmals und/oder wenigstens eines Sensors, insbesondere einer Lichtschranke, zur Überprüfung wenigstens eines Sicherheitsmerkmals, etwa der Anzahl der passierenden Personen, wobei die Sperrelemente und die Leseeinrichtung und/oder die Sensoren jeweils mit wenigstens einer Rechnereinheit der Zugangskontrollvorrichtung zumindest mittelbar verbunden sind, wobei diese Rechnereinheit ein Speicherelement aufweist, in dem zulässige Legitimationsmerkmale und Sicherheitsmerkmale abgelegt sind und wobei mittels der Prozessoreinheit ein Vergleich der gelesenen Legitimationsmerkmale mit den gespeicherten Legitimationsmerkmalen und/oder eine Überprüfung der sensorisch erfassten Sicherheitsmerkmale mit den zulässigen Sicherheitsmerkmalen erfolgt und in Abhängigkeit vom Ergebnis dieses Vergleichs das Zugangselement, vorzugsweise selbsttätig, freigebbar ist.

Eine solche Zugangskontrollvorrichtung ist aus der WO 03/088157 A bekannt. Als Sensorik werden bei dieser bekannten Vorrichtung insbesondere mehrere Kameras eingesetzt, die so angeordnet sind, dass 3-D-Bilder erfasst und zur weiteren Auswertung bereitgestellt werden. In Abhängigkeit vom Ergebnis dieser Auswertung werden die Zugangssperrelemente freigegeben oder nicht. Die Anlage wird von einem Operator über eine entsprechende Schnittstelle konfiguriert, initialisiert, kalibriert und getestet. Die Inbetriebnahme dieser Anlage und etwaige Nachjustierungen müssen demnach von entsprechenden Fachpersonal vorgenommen werden.

So ist etwa aus der DE 10 2004 048 403 A1 eine Zugangskontrollvorrichtung, insbesondere für den Hochsicherheits- und Flughafenbereich vorbekannt, bei dem einem durch einen kontrollierten Ein- und Auslass definierten Schleusenbereich ein oder mehrere Kontroll- und Identifikationsüberprüfungseinrichtungen, wie etwa ein Dokumentenleser, eine Biometereinheit zur Erfassung biometrischer Merkmale, eine Kamera und/oder Lichtschranken zur Kontrolle unterschiedlichster Prüfmerkmale etwa der Personenkontrolle, der Personenvereinzelung oder Personenidentifikation oder der Zugangsberechtigung zugeordnet sind. Alle diese Kontrolleinrichtungen sind über eine zentrale Steuereinrichtung etwa zum Abgleich der Prüfergebnisse miteinander vernetzt.

Ergänzend ist aus der US 2006/0080541 A1 ein System und ein Verfahren zur automatischen oder händischen Regulierung von Zugangskontrollniveaus auf der Basis voreingestellter Sicherheitsniveaus bekannt. Im Rahmen der Auswahl der definierten Sicherheitsniveaus kann das Zugangskontrollniveau an die aktuelle Situation, etwa Werktag oder Feiertag, ebenso angepasst werden wie an die lokale Situation, etwa Privat- oder Firmengebäude. Konkret besteht im Rahmen des erfindungsgemä-βen Verfahrens die Möglichkeit eine die Zugangs- und Sicherheitsparameter definierende Sicherheitsmatrix zu parametrieren und die Parameter einer veränderten Sicherheitslage bedarfsweise anzupassen.

Derartige Zugangskontrollvorrichtungen dienen zur kontrollierten Freigabe eines Zugangs und gleichzeitig zur Vereinzelung der Personen, die einen gesicherten Bereich, ein Gebäude oder ein Gelände betreten wollen. Dabei versteht es sich, dass es im Rahmen der Automatisierung zunehmend gewünscht ist, dass die Überprüfung der Legitimierungsmerkmale und/oder Sicherungsmerkmale weitgehend selbsttätig erfolgt, also die erfassten bzw. ausgelesenen Daten mit gespeicherten Daten verglichen werden und in Abhängigkeit von diesen Daten die Freigabe des Zugangs erfolgt oder nicht.

Dabei haben es immer schnellere Rechnereinheiten sowie immer günstigere und größere Speicherelemente ermöglicht, zunehmend komplexere Merkmale im Zusammenhang mit der Freigabe eines Zugangs zu überprüfen. So ist es in den letzten Jahren möglich geworden, biometrische Merkmale, wie etwa einen Fingerabdruck, ein Personenbild oder ein Irisbild zu erfassen und mit gespeicherten Daten so zu überprüfen, ob die den Zugang begehrende Person tatsächlich zugelassen wird. Die Überprüfung der biometrischen Merkmale wird dabei ergänzt von weiteren Überprüfungen, wie etwa einer Lebendüberprüfung bezüglich aufgenommener Fingerabdrücke oder einer Kameraüberwachung eines abgeschlossenen Raums dahingehend, dass jeweils nur eine Person den Zugang passiert, und anderer möglicher Sicherheitsmerkmale.

Dabei ist es möglich, die immer wieder gleichen Zugangssperrelemente, also etwa Drehtüren, Drehschleusen, Drehflügeltüren oder sonstige Sperrelemente, mit unterschiedlichen Sensoren und Leseeinrichtungen je nach Sicherheitsstandard zu betreiben. Umso mehr Merkmale additiv überprüft werden, umso höher der Sicherheitsstandard. Dabei werden oftmals Anlagen zur späteren Anpassung an gestiegene Sicherheitsstandards mit Sensoren und Leseeinrichtungen ausgerüstet, die zum Zeitpunkt der Lieferung noch gar nicht sofort benutzt werden.

Eine Anpassung der Sicherheitsstandards ist dabei im Betrieb oftmals unumgänglich. Dies ergibt sich zum einen aus der Anforderung, dass der Sicherheitsstandard von Gebäuden während der Benutzung, etwa im Rahmen einer veränderten Benutzung, verändert werden kann. So ist es zum Beispiel denkbar, dass ein ursprünglich reines Bürogebäude zunehmend zu Forschungszwecken benutzt wird und daher der Sicherheitsstandard erhöht werden muss. Denkbar ist es auch, dass in bisher unbedenklich genutzten Gebäuden zu einem späteren Zeitpunkt höherwertige Güter, sonstig geldwerte Gegenstände oder Geld selbst aufbewahrt werden, so dass deshalb der Sicherheitsstandard erhöht werden muss. Denkbar ist auch, dass sich aus äußeren Umständen die Gefährdungslage verändert, etwa weil eine Einbruchsserie in der Umgebung einen erhöhten Sicherheitsstandard verlangt.

Schließlich gibt es auch die umgekehrte Anwendung, nämlich dass eine Absenkung des Sicherheitsstandards etwa vom Benutzer gewünscht ist, weil sich herausstellt, dass der ursprünglich gewollte Sicherheitsstandard im realen Betrieb zu unerwünscht langen Durchgangszeiten der betroffenen Personen führt oder die Fehlerquote zu hoch wird.

Trotz aller Genauigkeit derartiger Anlagen kann es nicht vermieden werden, dass etwa im Rahmen der Überprüfung, dass jeweils nur eine Person eine Schleuse passiert, beispielsweise bei größeren, mitgeführten Gepäckstücken mehrere Lichtschranken durchbrochen sind, so dass die Anlage vermutet, dass nicht nur eine, sondern zwei Personen die Schranke passieren wollen. So kann sich beispielsweise bei einem Bürogebäude schnell herausstellen, dass jede Person, die eine Aktentasche mit sich führt, zu einem Alarm bei der Anlage führt, mit der Folge, dass eine Person des Sicherheitspersonals eine Überprüfung vornehmen und die Anlage gegebenenfalls händisch freigeben muss. Es kann sich dann oftmals als praktisch ergeben, diese Kontrolle oder eine einzelne Lichtschranke abzuschalten. Es kann dann allerdings der Wunsch bestehen, anstelle der bisherigen Überprüfung mit zwei Lichtschranken eine andere Überprüfung, etwa mittels einer Kamera und einer Bildauswertung, zuzuschalten.

Im praktischen Betrieb hat es sich gezeigt, dass üblicherweise Kunden bei der Inbetriebnahme einer selbsttätig arbeitenden Zugangskontrollvorrichtung jeweils zunächst den höchstmöglichen Sicherheitsstandard verlangen und dementsprechend eine Parametrierung der Anlage vorgenommen wird. Im Laufe des weiteren Betriebs stellt sich dann oftmals heraus, dass dieser Sicherheitsstandard mit den Anforderungen des täglichen Betriebes nur schwer vereinbart wird, so dass dann umständlich Nachparametrierungen vorgenommen werden, bis schließlich eine Einstellung im Wege des "Try and Error" gefunden wird, die einen optimalen Sicherheitsstandard einerseits bietet und andererseits einen halbwegs ungestörten Betrieb, also einen ungestörten Zugang und gegebenenfalls auch Ausgang aus einem gesicherten Bereich ermöglicht.

Die aufwendige Nachrüstung der Anlagen mit jeweiliger Unterbrechung des Betriebs werden von allen Beteiligten als unangenehm empfunden und sind darüber hinaus geeignet, die Akzeptanz einer derartigen Zugangskontrollvorrichtung drastisch zu reduzieren. Dies führt oftmals dazu, dass die ursprünglich angestrebten Sicherheitsstandards im Interesse eines ungestörten Betriebs eher zu gering angesetzt werden, als an sich wünschenswert wäre. Die schnelle Akzeptanz und Funktionsfähigkeit einer Zugangskontrollvorrichtung stellt also eine wesentliche Anforderung an eine derartige komplexe Anlage dar.

Ausgehend von diesem Stand der Technik liegt der Erfindung die Aufgabe zugrunde, eine verbesserte Zugangskontrollvorrichtung zu schaffen, die insbesondere eine erleichterte Bedienung bei der Einrichtung und beim Betrieb einer derartigen Zugangskontrollvorrichtung bietet.

Die Lösung dieser Aufgabe gelingt mit einer Zugangskontrollvorrichtung gemäß den Merkmalen des Hauptanspruchs. Vorteilhafte Ausgestaltungen der Erfindung können den Unteransprüchen entnommen werden.

Die Lösung der Aufgabe gelingt dadurch, dass der zentralen Rechnereinheit zur Auswertung und zum Abgleich der ausgelesenen Legitimierungsmerkmale und der erfassten Sicherungsmerkmale eine Bedieneinheit zugeordnet ist, mit der vorbestimmte Sicherheitsstufen eingestellt werden können. Die Einstellung der Sicherheitsstufen stellt die Auswahl vorbestimmter, sinnreicher Parametrierungen der zentralen Rechnereinheit dar, also etwa eine Auswahl der erfassten Sicherheits- und/oder Legitimierungsmerkmale und die jeweils der durchzuführenden Überprüfung der Merkmale zugeordnete Toleranzschwelle. Die in Verbindung mit dem Bedienelement angeordneten Sicherheitsstufen stellen eine Auswahl der für die jeweilige Betriebssituation sinnvollen Sicherheitsstufen dar, wobei je nach Anwendung das Bedienelement mit unterschiedlichen, vordefinierten Parametrierungen ausgerüstet mit der Rechnereinrichtung verbindbar ist.

Im Unterschied zu herkömmlichen Parametrierungen werden also die entsprechenden Anlagen mit bereits vordefinierten, unterschiedlichen Parametrierungen angeboten. Die Erfindung erschöpft sich dabei jedoch nicht in der Auswahl unterschiedlicher, möglicher Parametrierungen der Zugangskontrollvorrichtung, sondern bietet zusätzlich die Möglichkeit, über das zusätzliche Bedienelement eine Verstellmöglichkeit ohne neuerliche Parametrierung der Anlage oder umständliche Nachrüstung oder Parametrierung einfach mit einem einfachen Bedienelement und Auswahlelement vorzunehmen. Dabei kann ein derartiges Bedienelement von dem üblichen Sicherheitspersonal oder einem Pförtner ohne jegliche Kenntnis der Anlage als solcher bedient werden.

Das zusätzliche Bedienelement erlaubt es auch, in einfacher Weise sofort auf veränderte Verhältnisse einzugehen, also beispielsweise bei einem großen Andrang vorübergehend die Sicherheitsmerkmale herunterzusetzen und anschließend wieder mit einer gesteigerten Sicherheitsstufe den Betrieb fortzusetzen.

Hierzu ist der Bedieneinheit eine spezielle Parametrierungssoftware zugeordnet. Mittels dieser Software sind die mit dem Bedienelement auswählbaren Sicherheitsstufen direkt parametrierbar. Die Parametriersoftware erlaubt es aber auch, die einmal vorgenommene Parametrierung bei Bedarf zu verändern, also die ausgewählten Sicherheitsstufen in ihrer konkreten Ausgestaltung an den veränderten Betrieb anzupassen. Die Verwendung der Parametrierungssoftware erlaubt es also, die Bedieneinheit an einen veränderten Betrieb anzupassen. Die Parametrierung der Parametrierungssoftware wird allerdings üblicherweise dem Fachpersonal vorbehalten bleiben.

In konkreter Ausgestaltung handelt es sich bei dem Bedienelement um einen einfachen Drehschalter, mit dem zwischen verschiedenen Sicherheitsstufen gewählt werden kann. Dabei kann es sich um einen gestuften oder stufenlosen Drehschalter handeln. Im Falle einer Ausführung mit einem stufenlosen Drehschalter werden durch die stufenlose Verstellung ebenfalls ungestufte Merkmale verändert, also etwa fortlaufende Parameterangaben oder Toleranzschwellen. In technischer Hinsicht kann ein derart stufenloser Drehschalter beispielsweise mittels eines Schiebewiderstands realisiert werden. Die stufenlose Parametrierung von Zugangskontrollvorrichtungen ist nicht nur ein völlig neuer Gedanke der Sicherheitstechnik. Sie ermöglicht auch eine individuelle Anpassung an die Sicherheitsbedürfnisse des Kunden, wie sie bisher nicht möglich war. Und dies - ebenfalls erstmals - ohne jedes Fachpersonal.

Dabei ist der Zugangskontrollvorrichtung in bevorzugter Ausführung ein Sensornetz mit mehreren Sensoren zugeordnet, so dass der Sicherheitsstandard schon einfach durch das Zu- Und Abschalten einzelner Sensoren oder Sensorengruppen verändert werden kann. Auch dies erfolgt in einer für das Bedienpersonal einfachen und nachvollziehbaren Weise durch Verstellung des zentralen Bedienelementes.

In vorteilhafter Ausgestaltung kann es sich bei dem Sensornetz zumindest teilweise um optische Sensoren handeln die quer zur Durchgangsrichtung eine optische Schleuse ausbilden. Dabei sind die optischen Sensoren so ausgerichtet, dass sich ihre optischen Achsen unter Ausbildung von Rauten kreuzen mit dem Effekt, dass sich die Anzahl der Rauten und damit die Genauigkeit der optischen Überwachung durch Verstellung des zentralen Bedienelements verändert.

In weiterer Ausgestaltung der Erfindung hat es sich bewährt, die verbesserte Zugangskontrollvorrichtung in Verbindung mit der Überprüfung biometrischer Merkmale als Legitimierungsmerkmal einzusetzen. Insbesondere die komplexen Anforderungen bei der Überprüfung biometrischer Merkmale erfordern die Möglichkeit einer nachträglichen Justierung einer derartigen Zugangskontrollvorrichtung durch Verwendung einer einfach zu verwendenden Bedieneinheit.

In vorteilhafter Weiterbildung kann die zentrale Rechnereinheit zur Überprüfung der Sicherheits- und/oder Legitimierungsmerkmale in ein übergeordnetes Datennetz eingebunden sein und somit eine Überprüfung der Zugangskontrolle, aber auch eine Nachjustierung der Bedieneinheit, ferngesteuert vorgenommen werden. Die entsprechende Einbindung der Rechnereinheit, aber auch der Bedieneinheit, ermöglicht eine Wartung oder Nachjustierung, etwa herstellerseitig, ohne dass eine entsprechende vor Ort Inaugenscheinnahme der Anlage erforderlich ist.

Die Erfindung wird nachstehend anhand eines in der Zeichnung dargestellten Ausführungsbeispiels näher erläutert. Das Ausführungsbeispiel dient ausschließlich der näheren Erläuterung, wobei selbstverständlich eine Vielzahl anderer Ausführungen im Rahmen der Erfindung denkbar sind.

Es zeigen:
- Fig. 1:: eine Zugangsschleuse in perspektivischer Darstellung mit einer dieser Zugangsschleuse zugeordneten Rechnereinheit und einem dieser Rechnereinheit zugeordneten Bedienelement,
- Fig. 2:: eine Zugangskontrollvorrichtung mit mehreren Zugangssperrelementen, in perspektivischer Darstellung und
- Fig. 3:: eine andere Zugangskontrollvorrichtung in einer Draufsicht als Prinzipdarstellung.

Figur 1 zeigt eine Zugangskontrollvorrichtung 1, wobei es sich im konkreten Falle um eine Durchgangsschleuse mit mehreren Zugangssperrelementen, nämlich mehrerer Schwenktüren 2, 2' sowie einer Doppelschwenksperre 3 und gegebenenfalls weiterer, hier nicht dargestellter Zugangssperrelemente handelt. In Durchgangsrichtung ist durch die vordere Schwenktür 2 ein durch die Strahldarstellung eingezeichneter, kameraüberwachter Bereich 4 definiert, in dem in hier nicht weiter interessierender Weise zunächst überprüft wird, ob sich nur eine Person in dem abgeschlossenen Bereich aufhält. Zusätzlich kann in dem überwachten Bereich 4 mittels der zur Überprüfung der Vereinzelung auch eine Erfassung biometrischer Merkmale, also etwa der Auswertung des Gesichtsbildes erfolgen.

Sowohl die Schwenktüren 2, 2' wie auch die Doppelschwenksperre 3 sind jeweils mit einem elektromotorischen Antrieb versehen, die separat oder gemeinsam mit einer zentralen Rechnereinheit 5 datenverbunden sind. Die zentrale Rechnereinheit 5 steht darüber hinaus mit der oder den Kamera(s) 6 zur Überwachung des überwachten Bereichs 4 in Verbindung.

Erst wenn die Kamera 6 signalisiert, dass in dem überwachten Bereich 4 nur eine Person angeordnet ist, wird in einem zusätzlichen Schritt die Schwenktür 2 geöffnet. Im Weiteren können beispielsweise die biometrischen Daten oder mittels einer nicht weiter dargestellten Leseeinrichtung weitere Sicherheits- und/oder Legitimierungsmerkmale überprüft werden. Erst wenn auch diese zumindest zu einem vordefinierten Grad den gespeicherten Daten oder den vorgegebenen Daten entsprechen, wird dann die Doppelschwenksperre 3 und die nachfolgende Schwenktür 2' geöffnet.

Sämtliche erfassten oder ausgelesenen Merkmale werden der zentralen Rechnereinheit 5 zugeordnet. Die Rechnereinheit 5 ist darüber hinaus mit einer Speichereinrichtung 7 verbunden, in der die etwa zulässigen Legitimierungsmerkmale abgelegt sind. Die Rechnereinheit 5 führt dann einen Vergleich mit den gespeicherten Merkmalen durch und erst für den Fall, dass diese in einem vorgegebenen Maße matchen, erfolgt die Freigabe der einzelnen Zugangssperrelemente der Zugangskontrollvorrichtung 1.

Zusätzlich ist die zentrale Rechnereinheit 5 mit einer Bedieneinheit 8, einem sogenannten "Security Wheel", versehen. Es handelt sich hierbei um einen stufenlos verstellbaren Drehschalter, mit dem vom jeweiligen Überwachungs- oder Bedienpersonal die jeweils gewünschte Sicherheitsstufe vorgegeben werden kann. Durch die Verstellung des Bedienelements 8 wird beispielsweise der Toleranzbereich des überwachten Bereichs 4 verstellt, also die Abmessungen, die noch akzeptiert werden, um darauf zu schließen, dass sich in dem überwachten Bereich 4 tatsächlich nur eine Person aufhält. Ferner kann über die Verstellung des Bedienelements 8 gleichzeitig verstellt werden, welche Abweichungen von den gespeicherten biometrischen Daten (Passbild) gegenüber den erfassten Daten noch akzeptiert werden. Es versteht sich, dass mit einem Herabschrauben des Sicherheitsstandards der Rechneraufwand reduziert und damit die Kontrollgeschwindigkeit der Anlage erhöht wird. Allerdings besteht bei zunehmenden Herabsetzen der Toleranzschwellen die Gefahr, dass beispielsweise auch zwei Personen, obgleich nur eine legitimiert ist, die Anlage passieren. Es ist auch denkbar, über die Bedieneinheit 8 in Zeiten großen Andrangs nur vorübergehend den Sicherheitsstandard zu reduzieren.

Das Security-Wheel bietet dabei die Möglichkeit, den Sicherheitsstandard stufenlos an die aktuelle Gefährdungslage anzupassen oder aus sonstigen Gründen jederzeit optimal im wahrsten Sinne des Wortes mit einem Handgriff nachzuregeln. Diese Veränderung ist aufgrund des neuartigen Bedienelements (8) ohne jedes Fachpersonal möglich. Die Sicherheitseinstellung der Zugangskontrollvorrichtung kann aufgrund dieser Lösung beispielsweise mit den Ansprüchen des Kunden mitwachsen, ohne das hierzu mehr erforderlich wäre, als eine neue Einstellung am Bedienelement (8) zu wählen.

In einer anderen Ausführung gemäß Figur 2 wird von einem grö-βeren, gesicherten Gelände ausgegangen, das mit einer Vielzahl von unterschiedlichen Zugangssperrelementen gesichert ist.

Im konkreten Fall sind beispielsweise zur Sicherung eines Gebäudes zwei verschiebbare Kreissegmente jeweils kombiniert mit einer Drehflügeltür, also einer sogenannten Rundtür 10, 10', eine mit einer Sperrtür gesicherte Personenschleuse 11 sowie zwei mit verschwenkbaren Flaps gesicherte Personenschleusen 12, 12' (Eingang und Ausgang) sowie ein herkömmliches Drehkreuz 13 sowie ein weiteres Drehkreuz 13' und eine Sperrschranke 14 zur Sicherung des zu sichernden Bereichs eingesetzt.

Dabei sind die Zugangssperrelemente zu Funktionseinheiten zusammengefasst, etwa weil sie einen definierten Bereich sichern. So können zum Beispiel die beiden Rundtüren 10, 10' mit den verschiebbaren Kreissegmenten den Ein- und Ausgang einer Gebäudeeinheit sichern. Auch das herkömmliche Drehkreuz 13 mit den beiden Flaps 12, 12' und die kubisch aufgebaute Personenschleuse 11 können zur Sicherung eines gemeinsamen Bereichs, etwa eines Geländes mit einem darin befindlichen Gebäude, zu einer Einheit zusammengefasst sein. Eine weitere Einheit umfasst ein weiteres herkömmliches Drehkreuz 13' sowie die Sperrschranke 14, wie sie beispielsweise zur Sicherung eines Parkplatzes eingesetzt sein könnten.

Die Zugangskontrollvorrichtung 1 stellt also mit ihrer Vielzahl von Zugangssperrelemente eine übliche Absicherung eines Betriebsgeländes dar.

Die zu Funktionseinheiten zusammengefassten Zugangssperrelemente sind jeweils mit einem Interface 20 verbunden, das die von den den jeweiligen Zugangssperrvorrichtungen zugeordneten Leseeinrichtungen und Sensorelementen erfassten Daten aufnimmt und gegebenenfalls den elektromotorischen Antrieben der Anlagen Signale übermittelt. Alle Interfaces 20 der Anlage stehen miteinander über ein Datennetz 15, etwa das Intranet oder das Internet, in Datenverbindung miteinander.

Ein Interface 20 steht zusätzlich mit einer Datenbank, die in einem entsprechenden Speicherelement 7 angelegt ist, in Datenverbindung. Dieses Interface 20 ist zusätzlich mit der zentralen Rechnereinheit 5 verbunden. An dasselbe Interface ist auch das zusätzliche Bedienelement 8 unter Zwischenschaltung einer besonderen Parametrierungssoftware 16 angeschlossen.

Im Ergebnis erfolgt die Überprüfung der von den einzelnen Zugangssperrelementen genannten Daten durch einen Abgleich mit den in der Datenbank gespeicherten Legitimierungs- und Sicherungsmerkmalen unter Berücksichtigung der über das zentrale Bedienelement 8 vorgegebenen Sicherheitsstufe. Dabei kann mittels der Parametrierungssoftware 16 eine Nachjustierung der Anlage dahingehend erfolgen, dass die den einzelnen Sicherheitsstufen zugeordnete Parametrierung nachträglich verändert wird. Werkseitig wird mittels der Parametrierungssoftware 16 eine Voreinstellung der Anlage vorgenommen.

Das Ausführungsbeispiel 2 zeigt in besonderer Weise, wie die an sich für das gewöhnliche Bedienpersonal nahezu vollkommen unübersehbare Aufgabe der Parametrierung einer kompletten Zugangskontrollvorrichtung 1 für ein ausgedehntes Betriebsgelände durch einfaches Verstellen eines einzelnen Bedienelementes 8 dem jeweiligen Bedarf und gegebenenfalls auch veränderten Bedingungen angepasst werden kann.

Zur weiteren Erläuterung ist in Fig. 3 eine weitere Zugangskontrollvorrichtung 1 dargestellt, die in diesem Beispiel nur aus einer Durchgangsschleuse 12 mit den einen kontrollierten Durchgang bedarfsweise sperrenden oder freigebenden Flaps 21, 21' besteht, wobei der Durchgang beidseits durch Leitelemente 22, 22' begrenzt ist. Über die Längserstreckung der Leitelemente hinweg sind voneinander beabstandet bedarfsweise in einer oder mehrere optischer Kontrollebenen optische Sensoren 23 angeordnet sind, deren optische Achsen in Strahlrichtung quer zur Durchgangsrichtung durch die Durchgangsschleuse 12 angeordnet sind und deren Strahlrichtungen sich derart diagonal kreuzen, dass hierdurch optische Kontrollrauten 25 entlang des Durchgangs ausgebildet sind. Darüber hinaus ist der Durchgangsschleuse 12 als zentrales Bedienelement 8 ein Drehschalter zugeordnet. Wie durch die ansteigenden Zahlen in der Bedienanzeige 26, die dem zentralen Bedienelement 8 zugeordnet ist, angedeutet, kann über die Verstellung des Drehschalters der Sicherheitsstandard der Durchgangsschleuse 12 in einfacher Weise verstellt werden. In dem Ausführungsbeispiel werden aufgrund der Verstellung des zentralen Bedienelements 8 einzelne optische Sensoren zu- oder abgeschaltet. Gemäß der Prinzipdarstellung in Fig. 3 wird der Sicherheitsstandard von Fig. 3 a) von rechts nach links bis Fig. 3 f) kontinuierlich gesteigert indem immer weitere optischen Sensoren zugeschaltet werden. Die optischen Kotrollrauten 25 werden dadurch immer mehr und immer kleiner, das Netz der optischen Erfassung immer feiner. So ist es denkbar dass ein Sicherheitsstandard gemäß Fig. 3 a, gerade ausreicht um zu erkennen das eine Person die Schleuse passiert, wobei mit einem immer feineren Netz etwa gemäß Fig. 3 f) auch noch exakt unterschieden werden kann, ob es sich um eine oder zwei Personen handelt und ggf. auch unterschieden werden, ob an der Hand einer Person ein Kind oder eine Aktentasche mitgeführt wird. Umso feiner das Netz umso besser die Zugangskontrolle, aber auch die Wahrscheinlichkeit von Fehlalarmen. Über das Bedienelement 8 kann in einfacher Weise der Sicherheitsstandards optimal an die Situation und die Bedürfnisse angepasst werden.

### BEZUGSZEICHENLISTE

- 1: Zugangskontrollvorrichtung
- 2, 2': Schwenktür
- 3: Doppelsperrelement
- 4: Überwachter Bereich
- 5: Zentrale Rechnereinheit
- 6: Kamera
- 7: Speichereinheit
- 8: Zentrales Bedienelement
- 10, 10': Rundtür
- 11: Personenschleuse
- 12, 12': Durchgangsschleuse mit Flaps
- 13, 13': Drehkreuzanlage
- 14: Sperrschranke
- 15: Datennetz
- 16: Parametrierungssoftware
- 20: Interface
- 21, 21': Flap
- 22, 22': Leitelement
- 23: Sensoren
- 25: Kontrollrauten
- 26: Bedienanzeige

## Patentansprüche

1. Zugangskontrollvorrichtung mit wenigstens einem den Zugang zu einem gesicherten Bereich, einem Gebäude oder einem Gelände freigebenden oder sperrenden Zugangskontrollelement, insbesondere mit einer Drehsperre, einem Drehkreuz, einer Drehflügeltür, Kamera oder eine Sperrschranke (14), sowie wenigstens einer Leseeinrichtung zur Überprüfung wenigstens eines eine Zugangsberechtigung dokumentierenden Legitimationsmerkmals und/oder wenigstens eines Sensors, insbesondere einer Lichtschranke, zur Überprüfung wenigstens eines Sicherheitsmerkmals, etwa der Anzahl der passierenden Personen, wobei die Zugangssperrelemente und die Leseeinrichtung und/oder die Sensoren jeweils mit wenigstens einer Rechnereinheit (5) der Zugangskontrollvorrichtung (1) zumindest mittelbar verbunden sind, wobei diese Rechnereinheit (5) ein Speicherelement (7) aufweist, in dem zulässige Legitimationsmerkmale, Sicherheitsmerkmale oder Sollwerte abgelegt sind und wobei mittels der Prozessoreinheit ein Vergleich der gelesenen Legitimationsmerkmale mit den gespeicherten Legitimationsmerkmalen und/oder eine Überprüfung der sensorisch erfassten Sicherheitsmerkmale mit den zulässigen Sicherheitsmerkmalen erfolgt und in Abhängigkeit vom Ergebnis dieses Vergleichs das Zugangssperrelement, vorzugsweise selbsttätig, freigebbar ist, wobei die zentrale Rechnereinheit (5) der Zugangskontrollvorrichtung (1) zusätzlich mit einem einzigen Bedienelement (8) zur Einstellung vorgegebener Sicherheitsstufen versehen ist und jeder dieser Sicherheitsstufen eine definierte Parametrierung der Rechnereinheit (5) derart zugeordnet ist, dass in Abhängigkeit der jeweils eingestellten Sicherheitsstufe die Anzahl der überprüften Sicherheits- und/oder Legitimierungsmerkmale und deren jeweilige Toleranzschwelle durch Auswahl der Sicherheitsstufe
mittels des Bedienelements (8) eindeutig vorgegeben ist,
**dadurch gekennzeichnet, dass** das Bedienelement (8) hierzu mit einer Parametrierungssoftware (16) derart zusammenwirkt, dass den mittels des Bedienelements (8) auswählbaren Sicherheitsstufen jeweils eine definierte Anzahl der zu überprüfenden Sicherheits- und/oder Legitimierungsmerkmale einstell- und/oder veränderbar zugeordnet sind.

2. Zugangskontrollvorrichtung nach Anspruch 1, **dadurch gekennzeichnet, dass** das Bedienelement (8) ein gestuft oder stufenlos verstellbarer Drehschalter ist.

3. Zugangskontrollvorrichtung nach einem der vorhergehenden Ansprüche, **dadurch gekennzeichnet**, das sich die Sensoren zu einem Sensornetz ergänzen und mittels des Bedienelements (8) einzelne Sensoren dieses Sensornetzes zu- und abschaltbar sind.

4. Zugangskontrollvorrichtung nach Anspruch 3, **dadurch gekennzeichnet, dass** zumindest ein Teil der Sensoren optische Sensoren (23), insbesondere Lichtschranken, sind, deren optische Achsen in Längsrichtung quer zur Durchgangsrichtung durch die Zugangskontrollvorrichtung angeordnet sind und die einander diagonal unter Ausbildung von Rauten kreuzen, wobei sich infolge der Zu- und Abschaltung von Rautenfeldern deren Anzahl erhöht und reduziert.

5. Zugangskontrollvorrichtung nach einem der vorhergehenden Ansprüche, **dadurch gekennzeichnet, dass** als Legitimierungsmerkmal mittels der Sensoren zumindest ein biometrisches Merkmal überprüfbar ist, wobei mittels des Bedienelements (8) der Grad der zu fordernden Übereinstimmung des mittels einer Leseeinrichtung erfassten biometrischen Merkmals jeweils in Abhängigkeit von der ausgewählten Sicherheitsstufe einstellbar ist.

6. Zugangskontrollvorrichtung nach einem oder mehreren der vorhergehenden Ansprüche, **dadurch gekennzeichnet, dass** die Rechnereinheit (5) in ein Datennetz (15), vorzugsweise ein Intranet, ein WLAN-Netz und/oder in das Internet, eingebunden ist und hierdurch das Bedienelement (8) und/oder die Parametriersoftware (16) ferngesteuert bedienbar ist.

## Claims

1. An access control device having at least one access control element releasing or blocking the access to a secured zone, a building, or an area, in particular having a rotating barrier, a turnstile, a revolving door, a camera, or a stop barrier (14), and at least one reading device for checking at least one legitimation feature documenting an access authorization, and/or at least one sensor, in particular a light barrier, for checking at least one security feature such as the number of passing persons, with the access barrier elements and the reading device and/or the sensors respectively being at least indirectly connected to at least one computer unit (5) of the access control device (1), said computer unit (5) having a memory element (7) in which permissible legitimation features, security features, or target values are stored, and with a comparison of the read legitimation features with the stored legitimation features and/or a check of the security features detected by sensors with the permissible security features being performed using the processor unit, and with the access barrier element being releasable, preferably automatically, depending on the result of said comparison, with the central computer unit (5) of the access control device (1) being additionally provided with a single operating element (8) for setting predefined security levels and a defined parameterization of the computer unit (5) being assigned to each of these security levels in such a manner that, depending on the respectively set security level, the number of checked security and/or legitimation features and their respective tolerance threshold are uniquely predefined by selection of the security level by means of the operating element (8), **characterized in that** the operating element (8) cooperates for this purpose with the parameterization software (16) in such a way that the security levels selectable by means of the operating unit (8) are respectively assigned a defined number of the security and/or legitimation features to be checked in a settable and/or changeable manner.

2. An access control device according to claim 1, **characterized in that** the operating element (8) is a rotary switch which is adjustable in steps or continuously.

3. An access control device according to one of the preceding claims, **characterized in that** the sensors combine to form a sensor network and individual sensors of this sensor network can be connected or disconnected using the operating element (8).

4. An access control device according to claim 3, **characterized in that** at least a part of the sensors are optical sensors (23), in particular light barriers, whose optical axes in the longitudinal direction are situated transversely to the passage direction through the access control device and intersect one another diagonally while forming rhombuses, their number being increased and decreased as a result of connecting and disconnecting rhombus fields.

5. An access control device according to one of the preceding claims, **characterized in that** as a legitimation feature at least one biometric feature can be checked using the sensors, with the degree of the correspondence to be demanded from the biometric feature detected by means of a reading device being adjustable depending on the selected security level.

6. An access control device according to one or several of the preceding claims, **characterized in that** the computer unit (5) is incorporated in a data network (15), preferably an intranet, a WLAN network, and/or in the Internet, and the operating unit (8) and/or the parameterization software (16) can therefore be operated by remote control.

## Revendications

1. Dispositif de contrôle d'accès avec au moins un élément de contrôle d'accès débloquant ou bloquant l'accès à une zone sécurisée, à un bâtiment ou à un terrain, en particulier avec une barrière pivotante, un tourniquent, une porte à tambour, une caméra ou une barrière (14), et avec au moins un dispositif de lecture pour vérifier au moins une caractéristique de légitimation attestant d'une autorisation d'accès et/ou au moins un capteur, en particulier un barrage photoélectrique, pour vérifier au moins une caractéristique de sécurité, par exemple le nombre de personnes passées, les éléments de barrage de l'accès et le dispositif de lecture et/ou les capteurs étant reliés au moins indirectement avec une unité de calculateur (5) du dispositif de contrôle d'accès (1), laquelle unité de calculateur (5) présentant un élément de mémoire (7) dans lequel des caractéristiques de légitimation, des caractéristiques de sécurité ou des valeurs de consigne admissibles sont mémorisées et une comparaison des caractéristiques de légitimation lues avec les caractéristiques de légitimation mémorisées et/ou une vérification des caractéristiques de sécurité acquises par les capteurs avec les caractéristiques de sécurité admissibles étant réalisées au moyen de l'unité de processeur et l'élément de barrage de l'accès pouvant être débloqué, de préférence automatiquement, en fonction du résultat de cette comparaison, dans lequel l'unité de calculateur centrale (5) du dispositif de contrôle d'accès (1) est en outre pourvue d'un seul élément de commande (8) pour le réglage de niveaux de sécurité prédéfinis et un paramétrage défini de l'unité de calculateur (5) étant associé à chacun de ces niveaux de sécurité de telle façon qu'en fonction de chaque niveau de sécurité choisi, le nombre de caractéristiques de sécurité et/ou de légitimation vérifiés et leur seuil de tolérance soient uniquement définis par le choix du niveau de sécurité au moyen de l'élément de commande (8),
**caractérisé en ce que** pour cela, l'élément de commande (8) coopère avec un logiciel de paramétrage (16) de telle manière que respectivement un nombre défini de caractéristiques de sécurité et/ou de légitimation à vérifier est associé aux niveaux de sécurité sélectionnables au moyen de l'élément de commande (8) de manière réglable et/ou modifiable.

2. Dispositif de contrôle d'accès selon la revendication 1, **caractérisé en ce que** l'élément de commande (8) est un sélecteur rotatif réglable par crans ou sans crans.

3. Dispositif de contrôle d'accès selon l'une des revendications précédentes, **caractérisé en ce que** les capteurs se complètent dans un réseau de capteurs et les différents capteurs de ce réseau de capteurs peuvent être activés et désactivés au moyen de l'élément de commande (8).

4. Dispositif de contrôle d'accès selon la revendication 3, **caractérisé en ce qu'**au moins une partie des capteurs sont des capteurs optiques (23), en particulier des barrages photoélectriques, dont les axes optiques sont disposés, dans le sens longitudinal, transversalement par rapport au sens de passage à travers le dispositif de contrôle d'accès et qui se croisent en diagonale en formant des losanges, le nombre de champs en losange étant augmenté ou réduit à la suite de leur activation et de leur désactivation.

5. Dispositif de contrôle d'accès selon l'une des revendications précédentes, **caractérisé en ce que** la caractéristique de légitimation vérifiable au moyen des capteurs est au moins une caractéristique biométrique, l'élément de commande (8) permettant de régler le degré de concordance exigé de la caractéristique biométrique acquise au moyen d'un dispositif de lecture en fonction du niveau de sécurité choisi.

6. Dispositif de contrôle d'accès selon une ou plusieurs des revendications précédentes, **caractérisé en ce que** l'unité de calculateur (5) est intégrée dans un réseau de données (15), de préférence un Intranet, un réseau local sans fil et/ou Internet et peut ainsi être commandée à distance par l'élément de commande (8) et/ou le logiciel de paramétrage (16).
